# DEMANDE DE BREVET EUROPEEN

(11) **EP 3 175 732 A1**
(43) Date de publication de la demande: **07.06.2017**
(21) Numéro de dépôt: 16002270.3
(22) Date de dépôt: 25.10.2016
(51) Int. Cl.: A43B 5/18, A43C 15/02

(54) **EQUIPEMENT POUR PERMETTRE À UN UTILISATEUR DE PRATIQUER UNE ACTIVITÉ PHYSIQUE ET UTILISATION D'UN TEL ÉQUIPEMENT**

(30) Priorité: 01.12.2015 FR 1502505
(71) Demandeur: Salomon S.A.S., 74370 Metz-Tessy (FR)
(72) Inventeur: Girard, François, 74290 Veyrier du Lac (FR)

(57) **Abrégé**

Equipement (1) comprenant :
- une chaussure (2), et
- une gamme d'éléments chaussants (20a) adaptés chacun pour permettre à l'utilisateur de pratiquer un type d'activité physique différent des types d'activité physique des autres éléments chaussants de la gamme d'éléments chaussants.

## Description

L'invention se rapporte à un équipement pour permettre à un utilisateur de pratiquer une activité physique et à une utilisation d'un tel équipement.

L'invention s'applique, en particulier, à la pratique d'une activité physique exercée par un utilisateur, notamment dans le cadre d'une pratique sportive ou pour assurer ses déplacements. L'invention peut s'appliquer à des types d'activité physique pratiqués par l'intermédiaire d'un engin, comme par exemple la marche en raquette, la descente ou la randonnée à ski, le ski de fond, le cyclisme ou autre, ainsi qu'à des types d'activité physique pratiqués sans l'intermédiaire d'engin particulier, comme par exemple la marche à pied, la randonnée, ou toute autre activité nécessitant des chaussures spécifiques.

Pour permettre à l'utilisateur de pratiquer l'ensemble de ces types d'activité physique, il est connu d'avoir recours à des équipements comprenant chacun :
- une chaussure adaptée pour recevoir l'un des pieds de l'utilisateur, la chaussure comportant un semelage sur lequel le pied de l'utilisateur est destiné à reposer, et une tige souple qui comporte une portion basse attenante au semelage et destinée à recouvrir le pied de l'utilisateur, et
- un élément chaussant spécialement adapté pour permettre à l'utilisateur de pratiquer un type d'activité physique, l'élément chaussant comportant un semelage sur lequel le semelage de la chaussure est destiné à reposer, et une tige souple qui comporte une portion basse attenante au semelage et destinée à recouvrir la chaussure.

Un tel équipement qui donne entière satisfaction est notamment décrit dans le document FR-A1-2 988 981.

Il existe toutefois un besoin pour un équipement offrant une meilleure modularité pour s'adapter à des types d'activité physique différents.

L'invention vise à répondre à ce besoin.

A cet effet, selon un premier aspect, l'invention concerne un équipement comprenant :
- une chaussure adaptée pour recevoir l'un des pieds de l'utilisateur, la chaussure comportant un semelage sur lequel le pied de l'utilisateur est destiné à reposer, et une tige souple qui comporte une portion basse attenante au semelage et destinée à recouvrir le pied de l'utilisateur, et
- au moins un élément chaussant comportant un semelage sur lequel le semelage de la chaussure est destiné à reposer, et une tige souple qui comporte une portion basse attenante au semelage et destinée à recouvrir la chaussure,
dans lequel ledit au moins un élément chaussant comprend une gamme d'éléments chaussants dans laquelle chacun des éléments chaussants est spécialement adapté pour recevoir la chaussure et spécialement adapté pour permettre à l'utilisateur de pratiquer un type d'activité physique différent des types d'activité physique des autres éléments chaussants de la gamme d'éléments chaussants.

L'invention permet de disposer d'un large choix d'éléments chaussants pour une seule et même chaussure. L'utilisateur peut alors utiliser la chaussure seule, par exemple pour marcher, courir ou autre, ou bien l'utiliser en combinaison avec l'un des éléments chaussants pour pratiquer un type d'activité physique correspondant et changer d'élément chaussant lorsqu'il souhaite pratiquer un autre type d'activité physique. La modularité de l'élément chaussant s'en trouve améliorée.

Chacun des éléments chaussants comprend intérieurement un logement spécialement adapté pour recevoir la chaussure. En particulier, le logement est analogue, voire identique, pour l'ensemble des éléments chaussants de la gamme d'éléments chaussants. Il présente une complémentarité de forme avec la chaussure pour réaliser un ajustement de la chaussure dans chacun des éléments chaussants de la gamme d'éléments chaussants et permettre ainsi la pratique de différents types d'activité physique tout en assurant la sécurité et le confort de l'utilisateur.

Chacun des éléments chaussants peut comprendre des organes fonctionnels spécifiquement adaptés pour pratiquer un type d'activité physique, les organes fonctionnels de chacun des éléments chaussants étant différents des organes fonctionnels des autres éléments chaussants de la gamme d'éléments chaussants.

Les organes fonctionnels de chacun des éléments chaussants peuvent être rigidement liés audit élément chaussant.

Le semelage de chacun des éléments chaussants peut présenter une surface interne destinée à être en contact avec le semelage de la chaussure, et une surface externe opposée à la surface interne, et au moins une partie des organes fonctionnels de chacun des éléments chaussants peut être portée par la surface externe du semelage dudit élément chaussant.

L'un des éléments chaussants peut comporter des crans sur la surface externe du semelage comme organes fonctionnels, ledit semelage étant dépourvu de trous traversants entre les surfaces interne et externe.

L'un des éléments chaussants peut comporter des pointes saillantes par rapport à la surface externe du semelage comme organes fonctionnels.

Au moins l'un des éléments chaussants peut être destiné à être monté sur au moins un engin, les organes fonctionnels dudit élément chaussant comprenant un élément d'accrochage adapté pour coopérer avec un mécanisme de verrouillage prévu sur l'engin pour retenir de manière réversible l'élément chaussant sur l'engin.

Le semelage de chacun des éléments chaussants peut s'étendre selon une direction d'extension entre une pointe et un talon et l'élément d'accrochage peut comporter au moins une partie avant adaptée pour être montée au voisinage de la pointe du semelage de l'élément chaussant, et un dispositif d'accrochage adapté pour être retenu de manière réversible dans le mécanisme de verrouillage, le dispositif d'accrochage étant au moins en partie prévu sur la partie avant de l'élément d'accrochage.

Le dispositif d'accrochage de l'élément d'accrochage peut comprendre au moins un fil qui s'étend perpendiculairement à la direction d'extension à distance de la surface externe du semelage, le fil étant adapté pour coopérer avec deux mâchoires du mécanisme de verrouillage déplaçables entre une position de blocage dans laquelle lesdites mâchoires sont rapprochées l'une de l'autre de manière à pouvoir enserrer le fil, et une position escamotée dans laquelle lesdites mâchoires sont écartées l'une de l'autre de manière à permettre au fil d'être placé entre lesdites mâchoires.

La tige d'au moins l'un des éléments chaussants peut comporter en outre une portion haute qui s'étend depuis la portion basse en s'écartant du semelage comme organes fonctionnels.

L'équipement peut comprendre une paire de chaussures adaptées chacune pour recevoir l'un des pieds de l'utilisateur, et une gamme de paires d'éléments chaussants, chacune des paires d'éléments chaussants étant adaptée pour permettre à l'utilisateur de pratiquer un type d'activité physique différent des types d'activité physique des autres paires d'éléments chaussants de la gamme de paires d'éléments chaussants, les éléments chaussants de chaque paire d'éléments chaussants étant adaptés chacun pour recevoir l'une des chaussures. Il découle de cet agencement que l'utilisateur peut utiliser toujours les mêmes chaussures pour les différentes activités. Cela fait qu'il retrouve toujours, pour chaque pied, le même volume chaussant, c'est-à-dire le même enveloppement du pied, avec le confort et l'aptitude à transmettre les informations sensorielles qui vont avec, quelle que soit l'activité pratiquée. Par corollaire l'utilisateur n'est pas confronté à des changements dans les perceptions, changements qu'il aurait pu ressentir s'il avait changé de chaussures. En effet, les chaussures conventionnelles dédiées à des activités spécifiques offrent chacune des volumes chaussants légèrement différents, un niveau de confort légèrement différent, même si la pointure est la même.

Selon un deuxième aspect, l'invention concerne une utilisation d'un équipement tel que défini ci-dessus, comprenant les étapes consistant à :
- insérer le pied dans la chaussure puis insérer la chaussure dans un premier élément chaussant de la gamme d'éléments chaussants pour pratiquer un premier type d'activité physique,
- retirer la chaussure du premier élément chaussant puis insérer la chaussure dans un deuxième élément chaussant de la gamme d'éléments chaussants pour pratiquer un deuxième type d'activité physique différent du premier type d'activité physique.

D'autres objets et avantages de l'invention apparaîtront à la lecture de la description qui suit d'un mode de réalisation particulier de l'invention donné à titre d'exemple non limitatif, la description étant faite en référence aux dessins annexés dans lesquels :
- la figure 1 est une représentation en perspective avant d'un équipement comprenant une chaussure et un premier élément chaussant choisi parmi une gamme d'éléments chaussants dans laquelle chacun des éléments chaussants est spécialement adapté pour recevoir la chaussure et spécialement adapté pour permettre à l'utilisateur de pratiquer un type d'activité physique différent des types d'activité physique des autres éléments chaussants de la gamme d'éléments chaussants, le premier élément chaussant étant spécialement adapté pour pratiquer de la randonnée, le premier élément chaussant comprenant un semelage dont une surface externe porte des crans,
- la figue 2 est une représentation en perspective de la chaussure en train d'être insérée dans le premier élément chaussant de l'équipement de la figure 1,
- la figure 3 est une représentation en perspective en vue de dessous de la surface externe du semelage du premier élément chaussant de l'équipement de la figure 1,
- la figure 4 est une représentation en perspective en vue de dessous de la surface externe du semelage d'un deuxième élément chaussant de l'équipement de la figure 1, le deuxième élément chaussant étant spécialement adapté pour recevoir la chaussure et spécialement adapté pour pratiquer de la marche sur sol glissant, le semelage comportant des pointes saillantes par rapport à la surface externe,
- la figure 5 est une représentation en perspective en vue de dessous de la surface externe du semelage d'un troisième élément chaussant de l'équipement de la figure 1, le troisième élément chaussant étant spécialement adapté pour recevoir la chaussure et spécialement adapté pour pratiquer du ski de fond, le semelage comprenant deux fils dont l'un est adapté pour coopérer un mécanisme de verrouillage du ski de fond,
- les figures 6, 7 et 8 sont des représentations analogues à celles des figures 1, 2 et 3, illustrant un quatrième élément chaussant de l'équipement de la figure 1, le quatrième élément chaussant comportant une tige souple qui comporte uniquement une portion basse.

Sur les figures, les mêmes références désignent des éléments identiques ou analogues.

Les figures représentent un équipement 1 adapté pour permettre à un utilisateur de pratiquer différents types d'activité physique. Comme il ressortira du reste de la description, l'équipement 1 peut permettre la pratique de tout type d'activité physique impliquant ou non l'utilisation d'un engin. A titre d'exemples non limitatifs de types d'activité physique pouvant être pratiqués à l'aide de l'équipement 1 selon l'invention par l'intermédiaire d'un engin, l'on peut citer la marche en raquette, la descente ou la randonnée à ski, le ski de fond, le cyclisme ou autre. A titre d'exemples non limitatifs de types d'activité physique pouvant être pratiqués à l'aide de l'équipement 1 selon l'invention sans avoir recours à un engin, l'on peut citer la marche à pied, la randonnée ou autre.

En particulier, l'équipement 1 comprend une seule et même paire de chaussures 2 et plusieurs paires d'éléments chaussants 20a, 20b, 20c, 20d. Les éléments chaussants 20a, 20b, 20c, 20d de chacune des paires sont spécialement adaptés pour recevoir l'une des chaussures 2, et portent des organes fonctionnels spécifiques à la pratique d'un type d'activité physique auquel la paire est destinée. Les paires d'éléments chaussants 20a, 20b, 20c, 20d constituent ainsi une gamme de paires d'éléments chaussants 20a, 20b, 20c, 20d dans laquelle chaque paire d'éléments chaussants 20a, 20b, 20c, 20d est spécialement adaptée pour permettre à l'utilisateur de pratiquer un type d'activité physique différent des types d'activité physique des autres paires d'éléments chaussants 20a, 20b, 20c, 20d de la gamme de paires d'éléments chaussants 20a, 20b, 20c, 20d. Cela fait que l'équipement offre les aptitudes spécifiques recherchées pour une pratique donnée.

Chacune des chaussures 2, adaptée pour recevoir l'un des pieds de l'utilisateur, comprend un semelage 3 sur lequel le pied de l'utilisateur est destiné à reposer, et une tige 4 souple. Le semelage 3, de préférence souple pour permettre une flexion ou un déroulement du pied, s'étend en longueur depuis une extrémité arrière ou talon 5 jusqu'à une extrémité avant ou pointe 6. Dans le mode de réalisation représenté, la tige 4 comprend uniquement une portion basse 4a attenante au semelage 3 et destinée à recouvrir le pied de l'utilisateur. La tige 4 présente, au niveau du talon 5, une bordure supérieure 8 délimitant une ouverture 9 par laquelle l'utilisateur peut enfiler son pied dans la chaussure 2. Afin de faciliter l'enfilage du pied, la bordure supérieure 8 peut se prolonger sur une partie de la tige 4 correspondant au coup de pied par une fente 10 présentant deux bords 11 en regard. Les bords 11 en regard peuvent être reliés l'un à l'autre par un dispositif de serrage réversible, tel qu'un laçage 12.

Chacun des éléments chaussants 20a, 20b, 20c, 20d comprend intérieurement un logement 33 spécialement adapté, notamment en termes de forme et de dimensions, pour recevoir la chaussure 2. En particulier, le logement 33 est prévu pour que l'ajustement de la chaussure 2 dans l'élément chaussant 20a, 20b, 20c, 20d assure confort et sécurité pour l'utilisateur dans sa pratique du type d'activité physique correspondant à l'élément chaussant 20a, 20b, 20c, 20d. L'élément chaussant 20a, 20b, 20c, 20d peut également être adapté pour protéger la chaussure 2 et le pied de l'utilisateur. Il peut alors être réalisé de manière à assurer une étanchéité à l'eau ou à la neige, une isolation thermique, ou encore présenter des renforts pour la protection contre les chocs, ou autre.

Il comprend un semelage 23 sur lequel le semelage 3 de la chaussure 2 est destiné à reposer, et une tige 24 souple.

Le semelage 23, de préférence souple pour permettre une flexion ou un déroulement du pied, s'étend selon une direction d'extension E depuis une extrémité arrière ou talon 25 jusqu'à une extrémité avant ou pointe 26. Le semelage 23 présente une surface interne 23a destinée à être en contact avec le semelage 3 de la chaussure 2, et une surface externe 23b opposée à la surface interne 23a et destinée à être orientée vers une surface de sol ou, comme il apparaîtra de la suite de la description, vers l'engin sur lequel l'élément chaussant 20c peut être monté.

La tige 24 forme, de préférence, une enveloppe continue pourvue, au niveau du talon 25, d'une bordure supérieure 28 délimitant une ouverture de chaussage 29 par laquelle l'utilisateur peut enfiler la chaussure 2 dans l'élément chaussant 20a, 20b, 20c, 20d. Afin de faciliter l'enfilage de la chaussure 2, la bordure supérieure 28 peut se prolonger sur une partie de la tige 24 par une fente 30 présentant deux bords 31 en regard. Les bords 31 en regard peuvent être reliés l'un à l'autre par un dispositif de serrage réversible, tel qu'une glissière à curseur 32. Un organe de serrage additionnel 34 peut être prévu sur la tige 24, au voisinage de l'ouverture de chaussage 29 pour améliorer le maintien de l'élément chaussant 20a, 20b, 20c au niveau de la cheville de l'utilisateur.

Sur les figures 1 à 5, la tige 24 comporte une portion basse 24a attenante au semelage 23 et prévue pour recouvrir la chaussure 2 de l'utilisateur. Elle comporte également une portion haute 24b qui prolonge la portion basse 24a en s'écartant du semelage 23. La portion haute 24b est prévue pour couvrir au moins la cheville de l'utilisateur ou sa cheville et une partie du bas de jambe. L'ouverture de chaussage 29 est alors prévue sur la portion haute 24b et la fente 30 s'étend latéralement sur la portion haute 24b et sur une partie de la portion basse 24a de la tige 24 correspondant au coup de pied. L'élément chaussant 20a, 20b, 20c comprend l'organe de serrage additionnel 34 réalisé par une languette 35 s'étendant entre une première extrémité reliée à la portion haute 24b de la tige 24 et une deuxième extrémité libre. La languette 35 est pourvue d'une bande textile d'accrochage 36 adaptée pour coopérer avec une bande textile d'accrochage complémentaire prévue sur la portion haute 24b de la tige 24. En variante, comme représenté sur les figures 6 à 8, la tige 24 peut ne comporter que la portion basse 24a sur laquelle l'ouverture de chaussage 29 et la fente 30 sont ménagées.

Les figures 1 à 3 représentent, en particulier, la chaussure 2 et un premier élément chaussant 20a spécialement adapté à la pratique de la randonnée. Comme représenté sur la figure 3, sans y être limités, le premier élément chaussant 20a comporte des organes fonctionnels spécialement adaptés à la pratique de la randonnée sous la forme de crans 40 venus de matière avec la surface externe 23b du semelage 23. Le semelage 23 du premier élément chaussant 20a est, par ailleurs, dépourvu de trous traversants entre ses surfaces interne 23a et externe 23b. Ces organes fonctionnels peuvent également comprendre une épaisseur déterminée du semelage 23 du premier élément chaussant 20a et/ou une flexibilité déterminée du semelage 23. La portion haute 24b de la tige 24, assurant un maintien particulier de la cheville de l'utilisateur, constitue également une partie des organes fonctionnels.

La figure 4 représente un deuxième élément chaussant 20b spécialement adapté pour la pratique de la marche sur sol glissant. Le deuxième élément chaussant 20b comporte des organes fonctionnels différents des organes fonctionnels du premier élément chaussant 20a, réalisés sous la forme de pointes 50 saillantes par rapport à la surface externe 23b du semelage 23. En particulier, le deuxième élément chaussant 20b comprend un crampon arrière 51, situé au niveau du talon 25 du semelage 23, en correspondance avec le talon du pied de l'utilisateur, et un crampon avant 52 situé au niveau de la pointe 26 du semelage 23, en correspondance les orteils et le métatarse du pied de l'utilisateur. Le crampon arrière 51 comprend un corps 53 et des pointes 50, et le crampon avant 52 comprend un corps 54 et des pointes 50. Le crampon avant 52 comprend une articulation 55 transversale qui relie l'une à l'autre deux subdivisions du corps 54. Chacun des crampons avant 52 et arrière 51 est rigidement lié au semelage 23 du deuxième élément chaussant 20b. Par exemple, des rivets 56 maintiennent le corps 54, 53 de chacun des crampons avant 52 et arrière 51 au contact de la surface externe 23b du semelage 23.

En variante, d'autres organes fonctionnels, par exemple du type de ceux décrits dans le document FR-A1-2 988 981, pourraient être prévus.

Comme indiqué précédemment, la gamme de paires d'éléments chaussants peut comprendre une ou plusieurs paires d'éléments chaussants destinés à être montés sur un engin. A cet égard, la figure 5 représente un troisième élément chaussant 20c spécialement adapté pour la pratique du ski de fond.

Le troisième élément chaussant 20c comporte des organes fonctionnels différents des organes fonctionnels des premier 20a et deuxième 20b éléments chaussants. En particulier, les organes fonctionnels du troisième élément chaussant 20c comprennent un élément d'accrochage 60 adapté pour coopérer avec un mécanisme de verrouillage prévu sur l'engin pour retenir de manière réversible le troisième élément chaussant 20c sur l'engin.

L'élément d'accrochage 60 comporte une partie avant 61 au voisinage de la pointe 26 du semelage 23 du troisième élément chaussant 20c et un dispositif d'accrochage 62 adapté pour être retenu de manière réversible dans le mécanisme de verrouillage du ski de fond. Le dispositif d'accrochage 62 est prévu uniquement sur la partie avant 61 de l'élément d'accrochage 60 de manière à laisser libre le talon 25 du semelage 23 lorsque le troisième élément chaussant 20c est monté sur le ski de fond.

Le dispositif d'accrochage 62, du type décrit dans le document FR-A1-2 968 898, comprend des première 63 et deuxième 64 barres s'étendant selon la direction d'extension E entre des extrémités placées en correspondance. Les première 63 et deuxième 64 barres constituées d'une ou plusieurs matières synthétiques, comme du plastique, du caoutchouc ou autre, sont rigidement liées, par exemple par vissage, collage, surmoulage ou autre, au semelage 23. Le dispositif d'accrochage 62 comprend également des premier 65 et deuxième 66 fils réalisés en tout matériau approprié et notamment en métal tel que de l'acier, et présentant chacun des extrémités encastrées respectivement dans les première 63 et deuxième 64 barres de telle sorte qu'ils s'étendent perpendiculairement à la direction d'extension E, à distance de la surface externe 23b du semelage 23. En particulier, le premier fil 65 est situé du côté de premières extrémités respectives en regard des première 63 et deuxième 64 barres, et le deuxième fil 66 est situé du côté de deuxièmes extrémités respectives en regard des première 63 et deuxième 64 barres.

Le premier fil 65 est adapté pour coopérer avec le mécanisme de verrouillage du ski de fond. Le deuxième fils 66 est alors prévu pour être sollicité élastiquement par un mécanisme de rappel du ski de fond. Le mécanisme de verrouillage peut notamment comprendre deux mâchoires. Les mâchoires présentent entre une position de blocage dans laquelle elles sont rapprochées l'une de l'autre de manière à pouvoir enserrer le premier fil 65 et ainsi retenir la partie avant 61 de l'élément d'accrochage 60 tout en laissant libre le talon du troisième élément chaussant 20c. Les mâchoires sont déplaçables de manière réversible vers une position escamotée dans laquelle elles sont écartées l'une de l'autre de manière à permettre au premier fil 65 d'être placé entre les mâchoires ou d'en être retiré.

En variante, d'autres dispositifs d'accrochage pourraient être prévus. En particulier, le dispositif d'accrochage pourrait ne comprendre qu'un seul fil transversal. En outre, tout autre type de dispositif d'accrochage à d'autres types d'engin qu'un ski de fond pourrait être prévu.

Les figures 6 à 8 représentent un quatrième élément chaussant 20d spécialement adapté pour la pratique de la randonnée sportive, du trail ou de la course en montagne. Les organes fonctionnels de ce quatrième élément chaussant 20d diffèrent uniquement de ceux du premier élément chaussant 20a en ce que sa tige 24 est dépourvue de portion haute 24b et ne comprend qu'une portion basse 24a.

L'invention n'est pas limitée aux éléments chaussants décrits précédemment et intègre tout élément chaussant pourvus d'organes fonctionnels rigidement liés à l'élément chaussant et spécialement adapté pour pratiquer un type d'activité physique, les organes fonctionnels de l'élément chaussant étant différents des organes fonctionnels des autres éléments chaussants de la gamme d'éléments chaussants.

Pour utiliser l'équipement décrit précédemment, l'utilisateur insère son pied dans la chaussure 2 puis insère la chaussure 2 dans l'un des éléments chaussants de la gamme d'éléments chaussants et par exemple, comme représenté sur la figure 2, le premier élément chaussant 20a pour pratiquer de la randonnée. S'il souhaite changer de type d'activité physique et, par exemple, passer à une randonnée plus sportive ou au trail, c'est-à-dire à la course à pied en montagne, l'utilisateur retire la chaussure 2 du premier élément chaussant 20a puis l'insére dans le quatrième élément chaussant 20d, comme représenté sur la figure 7.

D'une manière générale, on précise qu'un élément chaussant peut présenter une ouverture de chaussage qui se prolonge vers l'arrière, par une fente arrière, non représentée, plutôt que vers l'avant. Dans ce cas le chaussage est fait par l'arrière.

Toujours de manière générale, on a vu qu'un intérêt de l'invention est de garder un chaussant identique quelle que soit la pratique. Avec l'invention l'utilisateur est moins tributaire, par rapport à des pratiques avec des chaussures selon l'art antérieur, des écarts habituels entre les différentes chaussures utilisées pour les différentes pratiques.

On a également montré que l'enveloppe d'un élément chaussant présente des caractéristiques adaptées à la pratique à laquelle il est destiné. Il peut s'agir d'étanchéité, d'adhérence au sol, d'amortissement, de protection contre des chocs, de renforcement, de nature de matériau, de structure de moyen de solidarisation à un engin, de dimensions, d'aptitude à la ventilation, ou autre.

## Revendications

1. Equipement (1) pour permettre à un utilisateur de pratiquer une activité physique, comprenant :
- une chaussure (2) adaptée pour recevoir l'un des pieds de l'utilisateur, la chaussure (2) comportant un semelage (3) sur lequel le pied de l'utilisateur est destiné à reposer, et une tige (4) souple qui comporte une portion basse (4a) attenante au semelage (3) et destinée à recouvrir le pied de l'utilisateur, et
- au moins un élément chaussant (20a, 20b, 20c, 20d) comportant un semelage (23) sur lequel le semelage (3) de la chaussure (2) est destiné à reposer, et une tige (24) souple qui comporte une portion basse (24a) attenante au semelage (23) et destinée à recouvrir la chaussure (2),
dans lequel ledit au moins un élément chaussant (20a, 20b, 20c, 20d) comprend une gamme d'éléments chaussants (20a, 20b, 20c, 20d) dans laquelle chacun des éléments chaussants (20a, 20b, 20c, 20d) est spécialement adapté pour recevoir la chaussure (2) et spécialement adapté pour permettre à l'utilisateur de pratiquer un type d'activité physique différent des types d'activité physique des autres éléments chaussants (20a, 20b, 20c, 20d) de la gamme d'éléments chaussants (20a, 20b, 20c, 20d).

2. Equipement (1) selon la revendication 1, dans lequel chacun des éléments chaussants (20a, 20b, 20c, 20d) comprend intérieurement un logement (33) spécialement adapté pour recevoir la chaussure (2).

3. Equipement (1) selon l'une quelconque des revendications 1 et 2, dans lequel chacun des éléments chaussants (20a, 20b, 20c, 20d) comprend des organes fonctionnels (24b, 40, 50, 60) spécialement adaptés pour pratiquer un type d'activité physique, les organes fonctionnels (24b, 40, 50, 60) de chacun des éléments chaussants (20a, 20b, 20c, 20d) étant différents des organes fonctionnels (24b, 40, 50, 60) des autres éléments chaussants (20a, 20b, 20c, 20d) de la gamme d'éléments chaussants (20a, 20b, 20c, 20d).

4. Equipement (1) selon la revendication 3, dans lequel les organes fonctionnels (24b, 40, 50, 60) de chacun des éléments chaussants (20a, 20b, 20c, 20d) sont rigidement liés audit élément chaussant (20a, 20b, 20c, 20d).

5. Equipement (1) selon l'une quelconque des revendications 3 et 4, dans lequel le semelage (23) de chacun des éléments chaussants (20a, 20b, 20c, 20d) présente une surface interne (23a) destinée à être en contact avec le semelage (3) de la chaussure (2), et une surface externe (23b) opposée à la surface interne (23a), et dans lequel au moins une partie des organes fonctionnels (40, 50, 60) de chacun des éléments chaussants (20a, 20b, 20c, 20d) est portée par la surface externe (23b) du semelage (23) dudit élément chaussant (20a, 20b, 20c, 20d).

6. Equipement (1) selon la revendication 5, dans lequel l'un des éléments chaussants (20a, 20d) comporte des crans (40) sur la surface externe (23b) du semelage (23) comme organes fonctionnels, ledit semelage (23) étant dépourvu de trous traversants entre les surfaces interne (23a) et externe (23b).

7. Equipement (1) selon l'une quelconque des revendications 5 et 6, dans lequel l'un des éléments chaussants (20b) comporte des pointes (50) saillantes par rapport à la surface externe (23b) du semelage (23) comme organes fonctionnels.

8. Equipement (1) selon l'une quelconque des revendications 5 à 7, dans lequel au moins l'un des éléments chaussants (20c) est destiné à être monté sur au moins un engin, les organes fonctionnels dudit élément chaussant comprenant un élément d'accrochage (60) adapté pour coopérer avec un mécanisme de verrouillage prévu sur l'engin pour retenir de manière réversible l'élément chaussant (20c) sur l'engin.

9. Équipement (1) selon la revendication 8, dans lequel le semelage (23) de chacun des éléments chaussants (20a, 20b, 20c, 20d) s'étend selon une direction d'extension (E) entre une pointe (26) et un talon (25) et dans lequel l'élément d'accrochage (60) comporte au moins une partie avant (61) adaptée pour être montée au voisinage de la pointe (26) du semelage (23) de l'élément chaussant (20c), et un dispositif d'accrochage (62) adapté pour être retenu de manière réversible dans le mécanisme de verrouillage, le dispositif d'accrochage (62) étant au moins en partie prévu sur la partie avant (61) de l'élément d'accrochage (60).

10. Equipement (1) selon la revendication 9, dans lequel le dispositif d'accrochage (62) de l'élément d'accrochage (60) comprend au moins un fil (65) qui s'étend perpendiculairement à la direction d'extension (E) à distance de la surface externe (23b) du semelage (23), le fil (65) étant adapté pour coopérer avec deux mâchoires du mécanisme de verrouillage déplaçables entre une position de blocage dans laquelle lesdites mâchoires sont rapprochées l'une de l'autre de manière à pouvoir enserrer le fil (65), et une position escamotée dans laquelle lesdites mâchoires sont écartées l'une de l'autre de manière à permettre au fil (65) d'être placé entre lesdites mâchoires.

11. Equipement (1) selon l'une quelconque des revendications 3 à 10, dans lequel la tige (24) d'au moins l'un des éléments chaussants (20a, 20b, 20c) comporte en outre une portion haute (24b) qui s'étend depuis la portion basse (24a) en s'écartant du semelage (23) comme organes fonctionnels.

12. Equipement (1) selon l'une quelconque des revendications 1 à 11, comprenant une paire de chaussures (2) adaptées chacune pour recevoir l'un des pieds de l'utilisateur, et une gamme de paires d'éléments chaussants (20a, 20b, 20c, 20d), dans lequel chacune des paires d'éléments chaussants (20a, 20b, 20c, 20d) est adaptée pour permettre à l'utilisateur de pratiquer un type d'activité physique différent des types d'activité physique des autres paires d'éléments chaussants (20a, 20b, 20c, 20d) de la gamme de paires d'éléments chaussants (20a, 20b, 20c, 20d), les éléments chaussants (20a, 20b, 20c, 20d) de chaque paire d'éléments chaussants (20a, 20b, 20c, 20d) étant adaptés chacun pour recevoir l'une des chaussures (2).

13. Utilisation d'un équipement (1) selon l'une quelconque des revendications 1 à 12, comprenant les étapes consistant à :
- insérer le pied dans la chaussure (2) puis insérer la chaussure (2) dans un premier élément chaussant (20a, 20b, 20c, 20d) de la gamme d'éléments chaussants (20a, 20b, 20c, 20d) pour pratiquer un premier type d'activité physique,
- retirer la chaussure (2) du premier élément chaussant (20a, 20b, 20c, 20d) puis insérer la chaussure (2) dans un deuxième élément chaussant (20a, 20b, 20c, 20d) de la gamme d'éléments chaussants (20a, 20b, 20c, 20d) pour pratiquer un deuxième type d'activité physique différent du premier type d'activité physique.
